# EUROPÄISCHE PATENTANMELDUNG

(11) **EP 0 176 815 A2**
(43) Veröffentlichungstag der Anmeldung: **09.04.1986**
(21) Anmeldenummer: 85111371.2
(22) Anmeldetag: 09.09.1985
(51) Int. Cl.: E04C 5/18

(54) **Abstandhalter für Stahlbeton-Konstruktionen**

(30) Priorität: 28.09.1984 CH 4679/84
(71) Anmelder: VON ROLL AG, CH-4563 Gerlafingen (CH)
(72) Erfinder: Walter, Ulrich, CH-4563 Gerlafingen (CH); Krauss, Richard, CH-3073 Gümlingen (CH); Michel, Wilhelm, CH-3427 Utzenstorf (CH)
(74) Vertreter: EGLI-EUROPEAN PATENT ATTORNEYS

(57) **Zusammenfassung**

Der Abstandhalter (1) setzt sich aus bügelförmigen Haltern (2) und aus Längsträgern (3, 4) zusammen. Mindestens ein Längsträger (3) ist an dem Bügelsteg (5) der Halter (2) angeordnet. Ein weiterer Längsträger (4) ist an dem Ende (6) der Bügelschenkel (7) der Halter (2) angeordnet. Auf dem in einer Stahlbeton-Konstruktion verlegten Abstandhalter (1) wird eine zweite Bewehrungslage (II) mit unteren Stäben (9) abgestützt, die dadurch in einem festgelegten Abstand zu einer ersten Bewehrungslage (1), auf der der Abstandhalter (1) abgestützt ist, positioniert ist. Dadurch, dass in den bügelstegseitigen Längsträgern (3) in gleichen Abständen angeordnete Einbuchtungen (16) eingeformt sind. stellen diese eine Rasteranordnung dar, die eine genaue örtliche Anordnung und eine provisorische Fixierung der zweiten Bewehrungslage (II) ohne aufwendiges Einmessen ermöglicht.

## Beschreibung

Die Erfindung betrifft einen Abstandhalter für Stahlbeton-Konstruktionen, der als Hilfsmittel zur genauen Anordnung einer zweiten Einzelstab- oder Netz-Bewehrungslage bezüglich einer ersten Bewehrungslage anwendbar und mit mindestens einem Längsträger versehen ist, der mit bügelförmigen Haltern fest verbunden ist, wobei mindestens ein Längsträger an dem Bügelsteg der Halter angeordnet ist und die Auflage für die zweite Bewehrungslage bildet.

Abstandhalter, auch als Distanzkörbe, Unterstützungskörbe oder Distanzstreifen bezeichnet, werden zur genauen Abstandhalterung von Bewehrungslagen von Stahlbeton-Konstruktionen eingesetzt. Bei Stahlbeton-Decken und -Platten haben sie die obere Bewehrungslage auf der verlangten Höhe zu halten, während sie in Stahlbeton-Wänden die inneren und äusseren Bewehrungslagen zu fixieren haben. Im weiteren können sie auch dazu benützt werden, um Einlagen verschiedener Art zu befestigen. Dabei können die Abstandhalter sowohl für die Verlegung von Einzelstab-, als auch von Netzbewehrungslagen eingesetzt werden. Wesentlich ist, dass mit Abstandhaltern eine genau definierte Höhe zwischen zwei Bewehrungslagen eingehalten werden kann.

Bekannt sind Abstandhalter mit bügelförmigen Haltern, deren Bügelschenkel an ihrem Ende mit oder ohne Umhüllung ausgerüstet sind. Abstandhalter mit Längsträgern im Scheitel-und Schenkelbereich werden beispielsweise beim Erstellen von Deckenbewehrungen nach dem Verlegen der ersten Bewehrungslage und der Installationen auf diese Lage gestellt und bilden das Traggerippe für die zweite Bewehrungslage. Durch ihren Aufbau mit durchlaufenden Längsträgern sowohl im Scheitelbereich als auch im Grundbereich sind die Abstandhalter auch zum Einsatz in Stahlbeton-Wänden geeignet, wo sie zur Erleichterung des Einbringens des Betons vorzugsweise senkrecht angeordnet werden.

Abstandhalter deren bügelförmige Halter mit Umhüllungen, z.B. mit meistens aus Kunststoff hergestellten Füssen versehen sind, die jedoch keine Längsträger an ihren Schenkeln aufweisen, können hingegen beim Erstellen von Deckenbewehrungen nach dem Verlegen der ersten Bewehrungslage direkt auf die Schalung gestellt werden, wenn sogar vorgängig andere Installationen (z.B. elektrische Rohrleitungen und Sanitärleitungen) bereits verlegt worden sind. Auch derartige Abstandhalter bilden wieder das Traggerippe für die zweite Bewehrungsanlage. Die Umhüllung aus einem nichtrostenden Material, z.B. Kunststoff, verhindert das Rosten im Bereich der Aufstützpunkte der Schalung.

Da die Abstandhalter im allgemeinen unabhängig vom Verlauf der Zugspannungen in Stahlbeton-Konstruktionen angeordnet sind, bilden sie kein tragendes Element. Ihre Funktion ist jedoch wesentlich, damit die mehrlagige Bewehrung in Wänden, Platten und Decken zuverlässig fixiert wird.

Bei einer bekannten Ausführungsform (CH-PS 486 617) bestehen die Abstandhalter aus bügelförmigen Haltern mit Stützfüssen, z.B. aus Kunststoff oder Beton, während jedoch nur ein einziger, am Bügelsteg der Halter angeordneter Längsträger verwendet wird. Die Befestigung des Längsträgers an dem Bügelsteg erfolgt durch Aufschweissen, wobei zwar die Auflagestelle konkav ausgebildet ist, jedoch die Oberfläche des Längsträgers keinerlei Einbuchtungen zum Zwecke der Fixierung aufweist.

Die bekannten Abstandhalter, seien sie mit oder ohne Stützfuss ausgebildet, weisen jedoch folgenden Nachteil auf: Da die bisherigen Längsträger eine nahezu glatte Oberfläche haben, verschieben sich lose darauf gelegte Bewehrungsstäbe infolge unbeabsichtigter, geringfügiger Stösse aus ihrer Lage. Somit ist jeweils ein zeitaufwendiges, neues Ausrichten vor dem endgültigen Abbinden erforderlich. Technisch sind keine Vorkehrungen vorhanden, die ein genaues Einhalten der vorgeschriebenen Abstände zwischen den Bewehrungsstäben (z.B. 10, 15, 20 cm) ermöglichen. Der Zeitaufwand für die Lagebestimmung der einzelnen Bewehrungsstäbe ist somit entsprechend gross.

Hier setzt die Erfindung ein, der die Aufgabe zugrundeliegt, einen Abstandhalter der eingangs beschriebenen Art so auszugestalten, dass am Abstandhalter selbst die genaue örtliche Anordnung der Bewehrungslage ohne zusätzlichen Messaufwand erreicht, und gleichzeitig eine vorläufige Fixierung der Bewehrungsstege gewährleistet werden kann.

Diese Aufgabe wird gemäss der Erfindung dadurch gelöst, dass der an dem Bügelsteg des bügelförmigen Halters angeordnete Längsträger mit mehreren, einen gleichbleibenden Abstand voneinander aufweisenden Einbuchtungen auf derjenien Seite, die der Auflage der zweiten Bewehrungslage dient, ausgebildet ist, die der Festlegung und Fixierung der genauen örtlichen Anordnung der zweiten Bewehrungslage dienen.

Zweckmässig können die Einbuchtungen in zwei oder mehr an dem Bügelsteg der Halter angeordneten Längsträgern angeformt sein. Die Einbuchtungen sollen hierbei eine solche Tiefe aufweisen, dass damit eine zuverlässige und genaue örtliche Festlegung und Fixierung der Bewehrungslage möglich ist.

Die Erfindung ist in der Zeichnung in zwei Ausführungsbeispielen dargestellt und nachfolgend beschrieben. Es zeigen:
Fig. 1 Die Darstellung des Standes der Technik, wobei
   a) einen Abstandhalter zeigt, dessen bügelförmige Halter im Bereich ihrer Schenkelenden auf einer Bewehrungslage abgestützt sind, und
   b) einen Abstandhalter zeigt, dessen bügelförmige Halter endseitig eine Umhüllung tragen und auf der Schalung abgestützt sind,
Fig. 2 eine erste Ausführungsform des erfindungsgemässen Abstandhalters,
Fig. 3 eine zweite Ausführungsform des erfindungsgemässen Abstandhalters und
Fig. 4 ein Detail des erfindungsgemässen Abstandhalters in vergrösserter Darstellung.

In den beiden Darstellungen a) und b) von zwei bekannten Abstandhaltern in Fig. 1 setzt sich der Abstandhalter 1 aus einer Anzahl bügelförmiger Halter 2 und mindestens einem Längsträger 3, 4 zusammen und bildet ein rinnen-oder korbförmiges Gebilde von einer bestimmten Länge. Diese Länge der Abstandhalter wird nach praktischen Gesichtspunkten gewählt und beträgt z.B. 2,5 m. Bei der Ausführungsform des Abstandhalters gemäss a) sind drei Längsträger 3, 4 verwendet, wobei ein Längsträger 3 auf dem Bügelsteg 5 und zwei weitere Längsträger 4 im Bereich des Endes 6 der Bügelschenkel 7 angeordnet sind. Die Verbindung der Längsträger 3, 4 mit den bügelförmigen Haltern 2 erfolgt beispielsweise durch Schweissen. Die Abstandhalter 1 sind zwischen einer ersten und einer zweiten Bewehrungslage I, II angeordnet und fixieren den Abstand zwischen denselben. Hierbei bestehen die einzelnen Bewehrungslagen I, II aus mehreren übereinanderliegenden Stäben, z.B. in a) und b) aus unteren und oberen Stäben 8, 9 und 10, 11.

Bei der Ausführungsform a) ist der Abstandhalter mit seinen weiteren Längsträgern 4 auf den unteren Stäben 11 abgestützt, so dass die Enden 6 der Bügelschenkel 7 einen Abstand gegenüber einer Schalungswand 12 aufweisen. Der Abstand der Lage 11 zur Schalungswand 12 wird durch Distanzklötzchen 13 festgelegt. Der Abstand der 5täbe 8 der zweiten Bewehrungslage II gegenüber der zweiten Schalungswand 14 bzw. der Betonoberfläche muss dagegen nicht festgelegt werden, da dieser in der Stahlbeton-Konstruktion durch die Abstandhalter 1 bestimmt wird.

Bei der Ausführung b) muss auf die Anordnung von weiteren Längsträgern 4 im Bereich des Endes 6 der Bügelschenkel 7 verzichtet werden. Es wird aber auf das Ende 6 der Bügelschenkel 7 eine Umhüllung 15 befestigt, wobei der Abstandhalter 1 auf die Schalungswand 12 abgestützt wird. Nötigenfalls können weitere Längsträger am Bügelsteg 5 oder an den Bügelschenkeln 7 angeordnet werden.

Der Abstandhalter 1 nach Fig. 2 entspricht im wesentlichen der Ausführung b) in Fig. 1. Gleiche Bezugszahlen betreffen dieselben Merkmale wie in den Ausführungen a) und b).

Der Abstandhalter 1 nach Fig. 2 setzt sich aus bügelförmigen Haltern 2 und zwei Längsträgern 3 zusammen, die beide auf dem Bügelsteg 5 der Halter 2 angeordnet sind. Wesentlich ist, dass die Längsträger 3 Einbuchtungen 16 aufweisen, die auf der den bügelförmigen Haltern 2 abgewandten Seite der Längsträger 3 angeordnet sind. Die Einbuchtungen _{'}16 werden in gleichbleibenden Abständen in die Längsträger 3 angeformt. Diese Abstände entsprechen zweckmässig den Abständen der unteren Stäbe 9 der zweiten Bewehrunglage II.

Die Anordnung der unteren Stäbe 9 der zweiten Bewehrungslage II ist in Fig. 3 dargestellt, die einen Abstandhalter mit Haltern 2 ohne Umhüllung, jedoch mit weiteren Längsträgern 4 im Bereich des Endes 6 der Bügelschenkel 7 zeigt. Durch die Einbuchtungen 16 wird die örtliche Anordnung der . zweiten Bewehrungslage II gegenüber der ersten Bewehrungslage I eingehalten. Der Abstand zwischen zwei Einbuchtungen 16 kann so gewählt werden, dass beliebige zweite Bewehrungslagen II angeordnet werden können; je nach Bedarf werden entweder alle oder nur ein Teil der Einbuchtungen 16 für die Fixierung der zweiten Bewehrungslage II ausgenützt. Die Einbuchtungen 16 stellen somit einen Raster dar, der die Verlegung der zweiten Bewehrungslage II wesentlich erleichtert und gleichzeitig eine vorläufige Fixierung gewährleistet.

In Fig. 4 ist die Ausbildung einer einzelnen Einbuchtung 16 in einem Längsträger 3 dargestellt. Die Einbuchtungen 16 sollen die unteren Stäbe der zweiten Bewehrungslage II zuverlässig positionieren können. Aus diesem Grund kann die Einbuchtung 16 V-förmig oder trogförmig mit V-förmig geneigten Flanken ausgebildet sein. Die Tiefe 18 der Einbuchtungen 16 wird zweckmässig nur so gross gewählt, dass einerseits der Aufwand für das Verformen der Längsträger 3 ein Minimum wird, andererseits aber trotzdem eine sichere Positionierung der Stäbe 9 erreicht wird, bis diese auf die Stabhalter gebunden werden.

Die Form der bügelförmigen Halter 2 ist im Hinblick auf die Ausbildung der Längsträger 3 mit den Einbuchtungen 16 nicht wesentlich; sie kann V-förmig oder auch trapezförmig sein, wobei die Halter 2 Einzelteile oder ein Teil eines einzigen entsprechend geformten Stabes sind.

## Patentansprüche

1. Abstandhalter (1) für Stahlbeton-Konstruktionen, der als Hilfsmittel zur genauen Anordnung einer zweiten Einzelstab- oder Netz-Bewehrungslage (II) bezüglich einer ersten Bewehrungslage (I) anwendbar und mit mindestens einem Längsträger (3, 4) versehen ist, der mit bügelförmigen Haltern (2) fest verbunden ist, wobei mindestens ein Längsträger (3) an dem Bügelsteg (5) des bügelförmigen Halters (2) angeordnet ist und die Auflage für die zweite Bewehrungslage bildet, dadurch gekennzeichnet, dass der an dem Bügelsteg (5) des bügelförmigen Halters (2) angeordnete Längsträger (3) mit mehreren, einen gleichbleibenden Abstand voneinander aufweisenden Einbuchtungen (16) auf derjenigen Seite, die der Auflage der zweiten Bewehrungslage (II) dient, ausgebildet ist, die der Festlegung und Fixierung der genauen örtlichen Anordnung der zweiten Bewehrungslage (II) dienen.

2. Abstandhalter nach Anspruch 1, dadurch gekennzeichnet, dass zwei oder mehr Längsträger (3) an dem Bügelsteg (5) der Halter (2) angeordnet sind, an denen die Einbuchtungen (16) eingeformt sind.

3. Abstandhalter nach Anspruch 1 oder 2, dadurch gekennzeichnet, dass die bügelförmigen Halter (2) Schenkel (7) aufweisen, bei denen im Bereich ihrer Enden (6) ein weiterer Längsträger (4) angeordnet ist.

4. Abstandhalter nach Anspruch 1 oder 2, dadurch gekennzeichnet, dass die bügelförmigen Halter (2) Schenkel (7) aufweisen, bei denen an ihren Enden (6) eine Umhüllung (15), z.B. eine Kappe oder ein Fuss, vorzugsweise aus Kunststoff, angeordnet ist.

5. Abstandhalter nach Anspruch 1 oder 2, dadurch gekennzeichnet, dass die Einbuchtungen (16) des bzw. der an dem Bügelsteg (5) angeordneten Längsträgers bzw. Längsträger (3) eine Tiefe (18) aufweisen, die kleiner, gleich oder grösser als die halbe Stärke der Längsträger ist.

6. Abstandhalter nach Anspruch 5, dadurch gekennzeichnet, dass die Einbuchtungen (16) trogförmig, z.B. mit V-förmigen Flanken (17), ausgebildet sind.
